# EUROPÄISCHE PATENTSCHRIFT

(11) **EP 0 108 183 B1**
(45) Veröffentlichungstag und Bekanntmachung des Hinweises auf die Patenterteilung: **10.09.1986**
(21) Anmeldenummer: 82810473.7
(22) Anmeldetag: 08.11.1982
(51) Int. Cl.: D03D 47/28

(54) **Webmaschine**
Weaving machine
Métier à tisser

(43) Veröffentlichungstag der Anmeldung: 16.05.1984
(73) Patentinhaber: GEBRÜDER SULZER AKTIENGESELLSCHAFT, CH-8401 Winterthur (CH)
(72) Erfinder: Walch, Hansjörg, CH-8472 Seuzach (CH)

## Beschreibung

Die Erfindung betrifft eine Webmaschine, insbesondere mit Strahleintrag des Schussmaterials, mit einer Einrichtung zum Regeln der einzutragenden Schussfadenlänge durch Steuern einer schussseitigen Schussfadenbremse.

Bei einer bisherigen Maschine dieser Art (DE-OS-3 002 862) wird durch einen fangseits angeordneten Sensor der jeweilige Zeitpunkt des Eintreffens der Schussfadenspitze abgetastet. In Abhängigkeit davon wird über eine Steuervorrichtung selbsttätig die Eintragsgeschwindigkeit an dem betreffenden Eintragsmechanismus erhöht oder erniedrigt, je nach dem, ob der Eintreffzeitpunkt relativ zur der entsprechenden Position der Hauptwelle der Webmaschine zu spät bzw. zu früh liegt. Dabei ist auch in Betracht gezogen, zusammen mit der Eintragsgeschwindigkeit auch den Zeitpunkt des Bremsens einer schussseitigen Schussfadenbremse zu verstellen, so dass bei Verstellung der Eintragsgeschwindigkeit auf einen höheren Wert zugleich der Zeitpunkt der Bremsung auf früher, bei Verstellung der Eintragsgeschwindigkeit auf einen niedrigeren Wert der Zeitpunkt der Bremsung auf einen späteren Zeitpunkt verlegt wird.

Dabei entsteht der Nachteil, dass auf der Fangseite verschieden lange, aus dem Webfach herausragende Schussfadenenden entstehen können. Werden die Fadenenden jeweils auf der Maschine abgeschnitten, so entsteht gegebenenfalls ein relativ grosser Fadenverlust. Werden die Fadenenden beispielsweise zu einer Einlegkante umgelegt, so kann diese bei längeren Schussfadenenden relativ grosse Breite erhalten. Gegebenenfalls kann die Breite der Webkante auch schwanken, wenn z. B. der Schussfaden durch einen Luftstrahl eingetragen und die Länge der eingetragenen Schussfäden nicht immer genau gleich ist.

Der Erfindung liegt die Aufgabe zugrunde, eine besonders in dieser Hinsicht verbesserte Maschine zu schaffen.

Die Erfindung besteht darin, dass zwei in der Verlängerung des Eintragsweges auf der Fangseite hintereinander angeordnete Sensoren zusammen mit der Regeleinrichtung und einer schussseitigen Schussfadenbremse gekoppelt sind, wobei durch Verstellung der Schussfadenbremse abhängig von den durch die Sensoren abgegebenen Signalen die Endposition der Schussfadenspitze nach dem Bremsvorgang in den Wegbereich zwischen beiden Sensoren während mehrerer aufeinanderfolgender Schüsse regelbar ist. Auf diese Weise lassen sich die herausragenden Schussfadenenden weitgehend auf gleiche Länge bringen. Beim Abschneiden der Schussfadenenden lässt sich erreichen, dass der Fadenverlust geringer wird. Ferner kann erzielt werden, dass - bei einzulegenden Schussfadenenden - eine Webkante von weitgehend konstanter Breite entsteht, insbesondere wenn es sich um eine Luftstrählwebmaschine handelt.

Weitere Merkmale ergeben sich aus der folgenden Beschreibung von Ausführungsbeispielen in Verbindung mit der Zeichnung und den Ansprüchen.

Die Figur veranschaulicht in schematischer Darstellung die für die Erfindung wesentlichen Teile einer erfindungsgemäss ausgebildeten Webmaschine.

Von einer ortsfest angeordneten Schussfadenvorratsspule 1 wird ein Schussfaden 2 abgezogen und über einen gemäss Pfeil 3 rotierenden Wickelarm 4 eines Schussfadenspeichers 5 auf eine feststehende, nicht rotierende Wickeltrommel 6 aufgewickelt. Auf ihr entstehen gespeicherte Windungen 7. Diese werden bei jedem Schusseintrag in der Figur nach rechts abgezogen und durch eine schussseitige Schussfadenbremse 8 in eine Eintragsdüse 9 geleitet.

Die Speichervorrichtung 5 enthält einen Sensor 24, von dem aus über eine nicht dargestellte Steuervorrichtung 32 die axiale Länge E der aus den Windungen 7 gebildeten Wicklung reguliert werden kann, und zwar in dem Sinn, dass bei zu grosser Länge E der Wickler 4 beispielsweise stillgesetzt, bei zu kleiner Länge E der Wickler 4 wieder angetrieben wird.

Die Düse 9 wird im Rhythmus des Schusseintrages von einer Druckluftquelle mit Luft gespeist. Der Schussfaden wird durch eine Schneidvorrichtung 11 hindurch in das bei 12 beginnende Webfach 31 eingetragen (Pfeil 21). Die Webbreite der Maschine ist mit B, das fangseitige Ende des Webfaches mit 13 und das entstehende Gewebe mit 14 bezeichnet.

Auf der Fangseite 15 passiert der Schussfaden 2 einen ersten Sensor 16, darauf eine Schneideinrichtung 17 und anschliessend zwei weitere Sensoren 18, 19. Der Sensor 16 bildet einen Fühler einer Schussfadenwächtereinrichtung, durch welche die Präsenz des Schussfadens 2 auf der Fangseite 15 abgetastet wird. Bei nicht eintreffendem Schussfaden 2 wird die Maschine vom Sensor 16 aus stillgesetzt.

Die beiden Sensoren 18, 19 sind in Richtung des Eintrags (Pfeil 21) hintereinander geschaltet und an einer Steuer- bzw. Regeleinrichtung 22 angeschlossen. Der Abstand der beiden Sensoren 18, 19 ist mit C bezeichnet. C bildet den Bereich des Sollwertes, in welchem sich die Spitze 2b des Schussfadens 2 nach dem Eintrag - d. h. bei Stillstand des eingetragenen Schussfadens - befinden soll. Die Länge des aus dem Webfach 31 herausragenden Schussfadenendes ist mit 10 bezeichnet.

Da der Eintrag durch Luftstrahl aus der Düse 9 erfolgt, kann es während des Betriebes vorkommen, dass die Schussfadenspitze 26 beispielsweise bei etwas zu schwachem Luftstrom aus der Düse 9 nur etwa bis zur Schneidvorrichtung 17 gelangt. Sie passiert also beide Sensoren 18, 19 nicht. Nunmehr wird vom Sensor 18 aus ein Signal in die Einrichtung 22 gegeben, durch welche über die Leitung 23 der Schliesszeitpunkt der Schussfadenbremse 8 für den nächsten Schusseintrag auf später gelegt wird, so dass beim nächsten Schusseintrag die Schussfadenspitze 26 bis in den Sollwertbereich C gelangt.

Erreicht die Schussfadenspitze 26 umgekehrt beispielsweise den Sensor 19 oder gelangt sie möglicherweise in der Figur bis rechts über den Sensor 19 hinaus, so wird vom Sensor 19 aus ein Signal in die Einrichtung 22 gegeben, wodurch der Schliesszeitpunkt der Schussfadenbremse 8 für den nächsten Schusseintrag auf früher gelegt wird. Dadurch wird beim folgenden Schusseintrag erreicht, dass die Fadenspitze 26 wieder innerhalb des Sollwertbereiches C zum Stillstand kommt.

Der Sollwertbereich C kann durch Aneinanderrücken der Sensoren 18, 19 auf einen relativ kleinen Wert eingestellt werden, so dass eine weitgehend konstante Länge der Schussfadenenden 10 entsteht. Auch können beide Sensoren 18, 19 nahe an die Schneidvorrichtung 17 herangerückt werden, so dass die Länge der Schussfadenenden 10 verhältnismässig klein und damit der Schussfadenabfall gering gehalten werden kann.

Bei einem Ausführungsbeispiel ist die Steuereinrichtung für die selbsttätige Verstellung des Zeitpunktes der Schussfadenbremse 8 an einer anderen Webmaschinengattung, z. B. an einer Stangengreifer-Webmaschine verwendet. Der Schussfaden wird dort statt durch die Luftdüse 9 durch zwei Greiferstangen in das Webfach 31 eingetragen.

Bei einer weiteren Ausführungsform kann von den Sensoren 18,19 aus die Stärke der Bremsung (Bremskraft) der Schussfadenbremse 8 verändert werden, und zwar in dem Sinn, dass die Bremskraft der Bremse 8 für den nächsten Schusseintrag vergrössert wird, wenn die Fadenspitze 26 den Sensor 19 erreicht oder passiert hat. Umgekehrt wird die Bremskraft der Bremse 8 für den nächsten Schusseintrag verringert, wenn der Schussfaden mit seiner Spitze 26 den Sensor 18 nicht erreicht. Der Folgende Schusseintrag kann dadurch wieder so vollzogen werden, dass die Schussfadenspitze 26 am Ende des Schusseintrages innerhalb des Sollwertbereiches C zum Stillstand kommt.

Die beschriebene Regeleinrichtung braucht keinen Vergleicher (Schartmacher) etwa in dem Sinn aufzuweisen, dass sie nur in einem bestimmten Winkelbereich der Hauptwelle der Webmaschine arbeiten kann. Vielmehr vermag die Steuer- bzw. Regeleinrichtung 18, 19, 22 ohne einen solchen Vergleicher bzw. Scharfmacher und damit unabhängig von der momentanen Position der Hauptwelle der Webmaschine zu arbeiten, weil durch die Sensoren 18, 19 nur die Länge des über den Rand 13 des Webfaches 21 herausstehenden Schussfadenendes 10 abgetastet wird, insbesondere ob die Spitze 26 des Fadenendes 10 im Bereich C des Sollwertes zum Stillstand kommt. Diese Abtastung kann unabhängig von dem zugehörigen Winkelbereich der Hauptwelle der Webmaschine erfolgen. Die Sensoren 18, 19 können während des ganzen Arbeitsspiels der Webmaschine unter Spannung gehalten werden, so dass sie ständig tastbereit sind.

Statt der beiden zur Steuereinrichtung 22 gehörenden Abtastsensoren 18, 19 können auch mehr als zwei, z. B. drei oder vier hintereinander angeordnete Sensoren zur Abtastung der stillstehenden Schussfadenendes 26 verwendet werden. Dabei kann die Anordnung z. B. so getroffen sein, dass bei wechselweisem Eintrag mehrerer Schussgarnsorten ein erstes Sensorenpaar für die Bildung des Sollwertbereiches einer ersten Schussfadensorte verwendet wird, ein zweites Sensorenpaar dagegen zur Bildung eines Sollwertbereiches für eine zweite Schussfadensorte.

Die Schneideinrichtung 17 kann gegebenenfalls fortgelassen werden, insbesondere bei Webmaschinen mit Einlegleisten, bei denen das ganze, herausragende Schussfadenende 10 nach Fachwechsel zur Leiste eingelegt wird.

## Patentansprüche

Webmaschine, insbesondere mit Strahleintrag des Schussmaterials, mit einer Einrichtung zum Regeln der einzutragenden Schussfadenlänge durch Steuern einer schussseitigen Schussfadenbremse, dadurch gekennzeichnet, dass zwei in der Verlängerung des Eintragsweges auf der Fangseite (15) hintereinander angeordnete Sensoren (18, 19) zusammen mit der Regeleinrichtung (22) und einer schussseitigen Schussfadenbremse gekoppelt sind, wobei durch Verstellung der Schussfadenbremse abhängig von den Durch die Sensoren (18, 19) abgegebenen Signalen die Endposition der Schussfadenspitze nach dem Bremsvorgang in dem Wegbereich zwischen beiden Sensoren während mehrerer aufeinanderfolgender Schüsse regelbar ist.

## Claims

A weaving machine, more particularly with jet picking of the weft material, comprising means for regulating the weft yarn length for picking by controlling a weft yarn brake on the weft side, characterised in that two sensors (18, 19) disposed successively in extension of the picking path on the catching side (15) are coupled together with the regulating means (22) and a weft yarn brake on the weft side, the end position of the weft yarn tip after the braking operation being adapted to be regulated in the zone of travel between both sensors during a plurality of consecutive picks, by adjustement of the weftyarn brake in dependence on the signals delivered by the sensors (18, 19).

## Revendications

Métier à tisser, notamment à insertion de la trame par un jet de fluide, équipé d'un dispositif pour régler la longueur du fil de trame devant être insérée, par commande d'un frein à fils de trame installé du côté trame, caractérisé par le fait que deux détecteurs (18, 19) disposés l'un derrière l'autre côté réception (15), dans le prolongement de la trajectoire d'insertion, sont couplés conjointement au dispositif de réglage (22) et à un frein à fils de trame situé côté trame, de sorte que, grâce à un réglage du frein à fils de trame en fonction des signaux délivrés par les détecteurs (18, 19), la position extrême du bout du fil de trame peut être réglée après le processus de freinage, sur le trajet compris entre les deux détecteurs, pour plusieurs duites successives.
